# EUROPÄISCHE PATENTSCHRIFT

(11) **EP 0 273 955 B1**
(45) Veröffentlichungstag und Bekanntmachung des Hinweises auf die Patenterteilung: **27.09.1989**
(21) Anmeldenummer: 87904488.1
(22) Anmeldetag: 02.07.1987
(51) Int. Cl.: F15B 15/16

(54) **ZWEISTUFIGER HYDRAULISCHER TELESKOPZYLINDER**
TWO-STAGE HYDRAULIC TELESCOPIC JACK
VERIN HYDRAULIQUE TELESCOPIQUE A DEUX ETAGES

(30) Priorität: 03.07.1986 DE 3622424
(43) Veröffentlichungstag der Anmeldung: 13.07.1988
(73) Patentinhaber: MONTAN-HYDRAULIK GMBH, D-4755 Holzwickede (DE)
(72) Erfinder: BARTMANN, Günter, D-4755 Holzwickede (DE); BRÄCKELMANN, Gerd, D-4750 Unna-Uelzen (DE)
(74) Vertreter: Henfling, Fritz, Dipl.-Ing.
(86) Internationale Anmeldenummer: DE8700297
(87) Internationale Veröffentlichungsnummer: WO8800296

(56) Entgegenhaltungen:
- DE-A- 3 324 270
- DE-B- 1 107 383
- FR-A- 2 526 091
- US-A- 3 603 207

## Beschreibung

Die Erfindung betrifft einen zweistufigen hydraulischen Teleskopzylinder mit zwei ineinander verschiebbaren Kolben und Ringräumen zwischen den einzelnen Teleskopgliedern, einer an den Druckraum des Zylinders angeschlossenen ersten Druckmittelleitung und einer an den Ringraum der ersten Stufe oberhalb des Bodens der ersten Stufe angeschlossenen zweiten Druckmittelleitung, einerständig offenen Verbindung zwischen dem Zylinderdruckraum und dem Druckraum in der ersten Stufe sowie einer ständig offenen Verbindung zwischen dem Ringraum der ersten Stufe und dem Innenraum der zweiten Stufe. Ein in entsprechender Weise ausgestalteter dreistufiger Teleskopzylinder ist bekannt aus der DE-B-1107 383.

Überwiegend werden heute zweistufige hydraulischeTeleskopzylinder in Zwangsfolgesteuerung dergestalt betrieben, dass zunächst die erste Stufe ausfährt und sodann die zweite und zunächst die zweite Stufe einfährt und sodann die erste. Durch eine entsprechend ausgelegte Ventilsteuerung ist es bei solchen Zylindern dann zwar auch schon möglich, eine andere Aus- bzw. Einfahrfolge zu wählen, die bekannten zweistufigen hydraulischen Teleskopzylinder dieser Art lassen jedoch keinen Gleichlauf sowohl beim Aus- als auch beim Einfahren zu. Der Gleichlauf der Zylinderstufen sowohl beim Ausfahren als auch beim Einfahren ist von Fall zu Fall jedoch auch erwünscht. Realisieren lässt sich ein Gleichlauf bei zweistufigen hydraulischen Zylindern herkömmlicher Art zwar über ein flächenabhängiges Verdrängungssystem, dabei muss dann allerdings die Ringraumfläche der ersten Stufe genauso gross ausgelegt werden wie die Kolbenfläche der zweiten Stufe. Ein solches System baut so gross, dass es jedenfalls im Rahmen des bevorzugten Einsatzfalles solcher Teleskopzylinder, nämlich als Teleskopzylinder für Autokrane, allein schon aufgrund seiner Abmessungen nicht verwendbar ist.

Ausgehend vom im Vorausgehenden umrissenen Stand der Technik liegt der Erfindung die Aufgabe zugrunde, bei einem zweistufigen hydraulischen Teleskopzylinder auch den Gleichlauf der Stufen unter Einhaltung von Abmessungen sicherzustellen, die seine Einsetzbarkeit auch im Zusammenhang mit Autokranen und dergleichen zulassen.

Die Aufgabe wird mit einem zweistufigen hydraulischen Teleskopzylinder mit zwei ineinander verschiebbaren Kolben und Ringräumen zwischen den einzelnen Teleskopgliedern, einer an den Druckraum des Zylinders angeschlossenen ersten Druckmittelleitung und einer an den Ringraum der ersten Stufe oberhalb des Bodens der ersten Stufe angeschlossenen zweiten Druckmittelleitung, einer ständig offenen Verbindung zwischen dem Zylinderdruckraum und dem Druckraum in der ersten Stufe sowie einer ständig offenen Verbindung zwischen dem Ringraum der ersten Stufe und dem Innenraum der zweiten Stufe gelöst, bei dem erfindungsgemäss der Innenraum der zweiten Stufe durch eine Kopfplatte der ersten Stufe begrenzt ist, die zusammen mit dem zweiten Kolben einen aus miteinander verbundenen Teilbereichen bestehenden Ringraum der zweiten Stufe bildet, und der Ringraum über eine vom Boden des Zylinders ausgehende, sich durch den Boden der ersten Stufe und den Boden der zweiten Stufe bis zur Kopfplatte der ersten Stufe erstreckende teleskopierbare Durchführung an eine weitere Druckmittelleitung angeschlossen ist, sowie der Ringraum der ersten Stufe und der Innenraum der zweiten Stufe volumengleich sind.

Soweit angesprochen ist, dass der Ringraum der ersten Stufe und der Innenraum der zweiten Stufe volumengleich sein sollen, berücksichtigt diese Formulierung Teleskopzylinder mit Stufen voneinander abweichender Länge.

Der erfindungsgemässe Teleskopzylinder ermöglicht jede beliebige Fahrweise, so
a) das Ausfahren der beiden Stufen im Gleichlauf,
b) das Einfahren der beiden Stufen im Gleichlauf,
c) das Ausfahren der ersten Stufe bei eingefahrener zweiter Stufe,
d) das Einfahren der ersten Stufe bei eingefahrener zweiter Stufe,
e) das Ausfahren der zweiten Stufe bei eingefahrener erster Stufe,
f) das Einfahren der zweiten Stufe bei eingefahrener erster Stufe,

wobei die Versionen c) bis f) auch realisierbarsind, wenn
die verharrende Stufe teilweise aus- bzw. eingefahren ist, und
jederzeit von den Versionen a) und b) auf die Versionen c) bis f) und umgekehrt übergegangen werden kann.

Die aufgelisteten Fahrweisen a) bis f) sind im Detail in der Zeichnungsbeschreibung erläutert.

Der neue Teleskopzylinder vereinigt in sich somit die Vorzüge eines Gleichlaufzylinders mit den Vorzügen der Teleskopzylinder, die in Zwangsfolgesteuerung betrieben werden, und baut in wünschenswerter Weise klein. Im Gleichlauf wird der Teleskopzylinder insbesondere dann betrieben, wenn ein schnelles Teleskopieren erwünscht ist. Eine Arbeitsweise, bei der lediglich die erste Stufe des Teleskopzylinders aus- und einfährt, bietet sich insbesondere dann an, wenn bei steiler Auslegerlage grosse Lasten gehandhabt werden sollen. Eine Arbeitsweise, bei der allein die zweite Stufe aus- und eingefahren wird, kommt dann zur Anwendung, wenn bei extrem geneigtem Ausleger gleichwohl eine möglichst grosse Last handhabbar sein soll. Ein weiterer Anwendungsfall der zuletzt genannten Arbeitsweise ist die Montage einer Zusatzstufe.

Ein Gleichlauf beider Stufen des Teleskopzylinders im Sinne der Zurücklegung gleicher Wege ist bei Autokranen und dergleichen mit grosser Auslegerlänge insbesondere aus statischen Gründen erwünscht.

In Ausgestaltung sind der Druckraum der zweiten Stufe und der Ringraum der zweiten Stufe zumindest im wesentlichen flächengleich.

Nach einer bevorzugten Ausführungsform sind der Ringraum der ersten Stufe und der Innenraum der zweiten Stufe flächengleich.

In konstruktiver Hinsicht hat es sich als zweckmässig erwiesen, die teleskopierbare, zum Ringraum der zweiten Stufe führende Durchführung über eine Verbindungsleitung in der Kopfplatte der ersten Stufe mit dem Ringraum zu verbinden.

In weiterer Ausgestaltung wird das Teilstück der teleskopierbaren Durchführung zum Ringraum der zweiten Stufe von einem sich zwischen dem Boden der ersten Stufe und der Kopfplatte der ersten Stufe erstreckenden Doppelrohr gebildet, dessen äussere Strömungszone über eine Verbindungsleitung im Boden der ersten Stufe den Ringraum der ersten Stufe mit dem Innenraum der zweiten Stufe verbindet.

In der Zeichnung ist die Erfindung anhand eines Ausführungsbeispieles weitergehend erläutert. Es zeigen:
Figur 1 den neuenTeleskopzylinder in eingefahrenem Zustand,
Figur 2 den Zylinder in Figur 1, die erste Stufe ausgefahren,
Figur 3 den Zylinder in Figur 1, vollständig ausgefahren,
Figur 4 den Zylinder in Figur 1, die zweite Stufe ausgefahren,
Figur 5 eine Steuerung für den Zylinder in den Figuren 1 bis 4,
Figur 6 eine Zusammenstellung von mit der Steuerung in Figur 5 realisierbaren Schaltungen.

Der dargestellte zweistufige Teleskopzylinder besteht aus dem Grundzylinder 11 mit dem Druckraum 113, dem sich darin unter Bildung eines Ringraumes 114 (Ringraum der ersten Stufe) führenden ersten hohlen Kolben 12 (erste Stufe) mit dem Druckraum 123 und dem sich darin unter Bildung des Ringraumes der zweiten Stufe führenden zweiten hohlen Kolben 13 (zweite Stufe) mit dem Innenraum 133. Der Kolben 12 der ersten Stufe ist mit einer den Innenraum 133 der zweiten Stufe begrenzenden Kopfplatte 126 versehen. Die Kopfplatte 126 der ersten Stufe bildet mit dem Kolben 13 der zweiten Stufe den aus den miteinander verbundenen (1331) Teilbereichen 124 und 124' bestehenden Ringraum 124, 124' der zweiten Stufe.

Der Zylinderdruckraum 113 (Druckraum der ersten Stufe) und der Druckraum 123 der zweiten Stufe sind über einen Durchgang 1211 im Boden 121 der ersten Stufe verbunden. Der Ringraum 114 der ersten Stufe ist mit dem Innenraum 133 der zweiten Stufe verbunden über eine im Boden 121 der ersten Stufe verlaufende Verbindungsleitung 1212, die in eine sich zwischen dem Boden 121 und der Kopfplatte 126 durch den Boden 131 der zweiten Stufe hindurch erstreckende, in einen Durchgang 1261 in der Kopfplatte 126 auslaufenden Durchführung 1231 übergeht.

Eine erste Druckmittelleitung 21 mündet (1111) am Boden (111) des Zylinders 11 in den Zylinderdruckraum 113. An den Ringraum 114 der ersten Stufe ist oberhalb des Bodens 121 der ersten Stufe ausserdem eine zweite Druckmittelleitung 22 angeschlossen (1112). Eine weitere Druckmittelleitung 23 mündet (1113) in eine, vom Boden 111 des Zylinders 11 ausgehende teleskopierbare, sich durch den Boden 121 der ersten Stufe sowie den Boden 131 der zweiten Stufe bis zur Kopfplatte 126 der ersten Stufe verlaufende Verbindungsleitung 1262 die Druckmittelleitung 23 an den Ringraum 124, 124' der zweiten Stufe angeschlossen ist. Im dargestellten Fall sind das Teilstück 1232 der teleskopierbaren Durchführung 1131, 1232 zum Anschluss der Druckmittelleitung 23 an den Ringraum 124, 124' der zweiten Stufe und die Durchführung 1231 zur Verbindung des Ringraumes 114 der ersten Stufe mit dem Innenraum 133 der zweiten Stufe zu einem Doppelrohr 1231, 1232 zusammengefasst.

Bei der Betätigung des Teleskopzylinders im Gleichlauf ist die Druckmittelleitung 22 gesperrt. Zum Ausfahren wird in diesem Fall Druckmittel über die Druckmittelleitung 21 in den Druckraum 113 des Zylinders 11 eingespeist, unter dessen Einwirkung die zweite Stufe, also der Kolben 12 ausfährt. Mit dem Einsetzen des Hubs des Kolbens 12 wird Druckmittel aus dem Ringraum 114 der ersten Stufe in den Innenraum 133 der zweiten Stufe verdrängt. Bei Einhaltung der Bedingung, dass der Ringraum 114 der ersten Stufe und der Innenraum 133 der zweiten Stufe volumengleich sind, unterstützt das aus dem Ringraum 14 der ersten Stufe in den Innenraum 133 der zweiten Stufe verdrängte Druckmittel das gleichzeitige Ausfahren der zweiten Stufe, also den Gleichlauf der Zylinderstufen. Gleichschnell fahren dieZylinderstufen dann aus, wenn Flächengleichheit zwischen dem Ringraum 114 der ersten Stufe und dem Innenraum 133 der zweiten Stufe besteht. Das beim Ausfahren aus dem Ringraum 124, 124' der zweiten Stufe verdrängte Druckmittel fliesst durch die Druckmittelleitung 23 zum Tank hin ab. Zum Einfahren des Teleskopzylinders wird Druckmittel durch die Druckmittelleitung 23 in den Ringraum 124, 124' der zweiten Stufe eingespeist. Unter der Einwirkung des in den Ringraum 124, 124' der zweiten Stufe eingespeisten Druckmittels wird die zweite Stufe des Teleskopzylinders eingezogen. Das dabei aus dem Innenraum 133 der zweiten Stufe in den Ringraum 114 der ersten Stufe verdrängte Druckmittel zieht gleichzeitig die erste Stufe ein. Das dabei sowohl aus dem Druckraum 123 der zweiten Stufe als auch aus dem Druckraum 113 der ersten Stufe verdrängte Druckmittel fliesst durch die Druckmittelleitung 21 zum Tank hin ab.

Ist das Ausfahren der ersten Stufe des Teleskop - zylinders bei eingefahrener Endstufe (zweite Stufe) beabsichtigt, wird die Druckmittelleitung 23 abgeworfen. Zum Ausfahren wird auch dann wieder Druckmittel durch die Druckmittelleitung 21 in den Druckraum 113 des Zylinders 11 eingespeist, unter dessen Einwirkung die erste Stufe des Teleskopzylinders ausgefahren wird, während die zweite Stufe bzw. Endstufe in ihrer Lage verharrt. Das hierbei aus dem Ringraum 14 verdrängte Druckmittel fliesst über die Druckmittelleitung 22 zum Tank hin ab. Das bei der Einspeisung von Druckmittel in den Druckraum 113 der ersten Stufe zwar auch vor der zweiten Stufe anstehende Druckmittel bleibt mit Bezug auf die zweite Stufe wirkungslos, da das im Ringraum 124, 124' der zweiten Stufe anstehende Druckmittel eingeschlossen ist. Zum Einfahren des Teleskopzylinders wird Druckmittel über die Druckmittelleitung 22 in den Ringraum 114 der ersten Stufe eingespeist, unter dessen Einwirkung die erste Stufe wieder eingezogen wird, wobei das im Druckraum 113 der ersten Stufe befindliche Druckmittel zum Tank hin abfliesst. Auch in diesem Fall bleibt das in den Ringraum 114 eingespeiste Druckmittel aufgrund dessen, dass das im Ringraum 124,124' der zweiten Stufe befindliche Druckmittel eingeschlossen ist, mit Bezug auf die zweite Stufe wirkungslos.

- Soll die zweite Stufe des Teleskopzylinders bei in Ausgangslage verharrender erster Stufe ausgefahren werden, wird bei geöffneten Druckmittelleitungen 21 und 23 Druckmittel durch die Druckmittelleitung 22 in den Ringraum 114 der ersten Stufe eingespeist, das über die Verbindung 1212, 1231, 1261 in den dann die Funktion des Druckraums der zweiten Stufe übernehmenden Innenraum 133 der zweiten Stufe gelangt und die zweite Stufe ausfährt. Das dabei aus dem Ringraum 124, 124' verdrängte Druckmittel fliesst über die Verbindung 1262, 1232, 1131 und die Druckmittelleitung 23 zum Tank hin ab. Einher geht damit, das heisst mit dem Ausfahren der zweiten Stufe, eine Befüllung des Druckraums 123 in der ersten Stufe mit durch die Druckmittelleitung 21 angesaugtem Druckmittel. Zum Einfahren wird Druckmittel über die Druckmittelleitung 23 und die folgende Verbindung 1131, 1232, 1262 in die Ringräume 124, 124' der zweiten Stufe bei geöffneten Druckmittelleitungen 21 und 22 eingespeist. Das in die Ringräume 124, 124' eingespeiste Druckmittel zieht die zweite Stufe ein. Das dabei aus dem Innenraum 133 der zweiten Stufe verdrängte Druckmittel fliesst über die Verbindung 1231, 1212 zum Ringraum 114 der ersten Stufe und weiter durch die Druckmittelleitung 22 zum Tank hin ab. Gleichzeitig fliesst das im Druckraum 123 der zweiten Stufe befindliche Druckmittel durch die Druckmittelleitung 21 zum Tank hin ab.

Zur Bedienung des Teleskopzylinders ist jede der Druckmittelleitungen 21, 22 und 23 im einfachsten Fall jeweils mit einem 3/3-Wegeventil versehen, wobei die Ventile individuell entsprechend den aus Figur 6 entnehmbaren Vorgaben eingestellt werden.

Figur 5 zeigt eine verknüpfte, die dem neuen Teleskopzylinder zugeschriebenen Fahrweisen ermöglichende Steuerung. In der Druckmittelleitung 21 befindet sich ein aufsteuerbares Senkbremsventil mit integriertem Rückschlagventil. Dieses Ventil 31 stellt zum einen sicher, dass das in den Druckräumen 113 und 123 befindliche Druckmittel nicht ungewollt abfliesst, zum anderen stellt es das gedrosselte Abfliessen des in den Druckräumen befindlichen Druckmittels beim Einfahren sicher. Aufsteuerbar ist das Senkbremsventil 31 über sowohl von der Druckmittelleitung 22 als auch von der Druckmittelleitung 23 ausgehende Steuerleitungen, die über ein Wechselventil 32 zusammengefasst sind. Der Druckmittelleitung 23 ist ein Überdruckventil 33 mit nachgeordneten Rückschlagventilen 331 und 332 zugeordnet, das sich in der Durchführung 1131, 1231 aufbauenden Überdruck zur jeweils drucklosen Druckmittelleitung 21 bzw. 22 hin abbaut. Ein der Druckmittelleitung 22 zugeordnetes Überdruckventil 34 stellt bei Betrieb des Teleskopzylinders im Gleichlauf sicher, dass bei voreilend in die Endlage übergehender Endstufe die erste Stufe ebenfalls in ihre Endlage überführbar bleibt. Der sich dabei im Ringraum 114 der ersten Stufe aufbauende Überdruck wird über dieses Überdruckventil 34 abgebaut in eine der Druckmittelleitungen 21 und 23, gegenüber denen das Überdruckventil 34 durch die Rückschlagventile 341 und 342 abgesichert ist. Ein weiteres Vorspannventil 36 berücksichtigt die beim Betrieb des Teleskopzylinders im Gleichlauf noch mögliche entgegengesetzte Ausnahmesituation, bei der die erste Stufe voreilend in Endlage übergeht, die zweite Stufe sich somit noch nicht in Endlage befindet und nunmehr allein durch das bodenseitig eingespeiste Druckmittel verfahren wird. Das für die vollständige Befüllung des Innenraums 133 der Endstufe noch erforderliche Druckmittel wird in diesem Fall über die an sich abgeworfene Druckmittelleitung 22 nachgespeist, das der Druckmittelleitung 22 von der Druckmittelleitung21 her über das Vorspannventi) 36 zugeführt. Mit 37 ist der sogenannte Steuerschieber bezeichnet, der in der Darstellung die verschiedenen, auf die möglichen Fahrweisen abhebenden Schaltbilder wiedergibt.

## Patentansprüche

1. Zweistufiger hydraulischer Teleskopzylinder mit zwei ineinander verschiebbaren Kolben (12, 13) und Ringräumen (114; 124, 124') zwischen den einzelnen Teleskopgliedern, einer an den Druckraum (113) des Zylinders (11) angeschlossenen ersten Druckmittelleitung (21 ) und einer an den Ringraum (114) der ersten Stufe oberhalb des Bodens (121) der ersten Stufe angeschlossenen zweiten Druckmittelleitung (22), einer ständig offenen Verbindung (1211) zwischen dem Zylinderdruckraum (113) und dem Druckraum (123) in der ersten Stufe sowie einer ständig offenen Verbindung (1212, 1231) zwischen dem Ringraum (114) der ersten Stufe und dem Innenraum (133) der zweiten Stufe, dadurch gekennzeichnet, dass der Innenraum (133) der zweiten Stufe durch eine Kopfplatte (126) der ersten Stufe begrenzt ist, die zusammen mit dem zweiten Kolben (13) einen aus den miteinander verbundenen (1331) Teilbereichen (124 und 124') bestehenden Ringraum (124,124') der zweiten Stufe bildet, und der Ringraum (124, 124') über eine vom Boden (111) des Zylinders (11) ausgehende, sich durch den Boden (121) der ersten Stufe und den Boden (131) der zweiten Stufe bis zur Kopfplatte (126) der ersten Stufe erstreckende teleskopierbare Durchführung (1131, 1232) an eine weitere Druckmittelleitung (23) angeschlossen ist, und dass der Ringraum (114) der ersten Stufe und der Innenraum (133) der zweiten Stufe volumengleich sind.

2. Teleskopzylinder nach Anspruch 1, dadurch gekennzeichnet, dass der Druckraum (123) der zweiten Stufe und der Ringraum (124, 124') der zweiten Stufe im wesentlichen flächengleich sind.

3. Teleskopzylinder nach Anspruch 1 oder 2, dadurch gekennzeichnet, dass der Ringraum (114) der ersten Stufe und der Innenraum (133) der zweiten Stufe flächengleich sind.

4. Teleskopzylinder nach einem der Ansprüche 1 bis 3, dadurch gekennzeichnet, dass die teleskopierbare, zum Ringraum (124, 124') der zweiten Stufe führende Durchführung (1131, 1232) über eine Verbindungsleitung (1262) in der Kopfplatte (126) der ersten Stufe mit dem Ringraum (124, 124') verbunden ist.

5. Teleskopzylinder nach einem der Ansprüche 1 bis 4, dadurch gekennzeichnet, dass das Teilstück (1232) der teleskopierbaren Durchführung (1131,1232) zum Ringraum (124,124') der zweiten Stufe von einem sich zwischen dem Boden (121) der ersten Stufe und der Kopfplatte (126) der ersten Stufe erstreckenden Doppelrohr (1231, 1232) gebildet wird, dessen äussere Strömungszone (1231) über eine Verbindungsleitung (1212) im Boden (121) der ersten Stufe den Ringraum (114) der ersten Stufe mit dem Innenraum (133) der zweiten Stufe verbindet.

## Claims

1. Two-stage hydraulic telescopic cylinder, including two pistons (12,13), which are displaceable one inside the other, and annular spaces (114; 124,124') between the individual telescopic members, a first pressure medium line (21 ), which communicates with the pressure chamber (113) of the cylinder (11), and a second pressure medium line (22), which communicates with the annular space (114) of the first stage above the base (121) of the first stage, a permanently open connection (1211) between the pressure chamber (113) of said cylinder and the pressure chamber (123) in the first stage, and a permanently open connection (1212, 1231) between the annular space (114) of the first stage and the interior (133) of the second stage, characterised in that the interior (133) of the second stage is defined by a top plate (126) of the first stage, which plate forms with the second piston (13) an annular space (124, 124') of the second stage comprising the interconnected (1331 ) partial regions (124 and 124'), and the annular space (124, 124') communicates with an additional pressure medium line (23) via a telescopic passage (1131, 1232), which originates from the base (111) of the cylinder (11) and extends through the base (121) of the first stage and the base (131) of the second stage to the top plate (126) of the first stage, and in that the annular space (114) of the first stage and the interior (133) of the second stage have identical volumes.

2. Telescopic cylinder according to claim 1, characterised in that the pressure chamber (123) of the second stage and the annular space (124, 124') of the second stage are of substantially equal area.

3. Telescopic cylinder according to claim 1 or 2, characterised in that the annular space (114) of the first stage and the interior (133) of the second stage are of equal area.

4. Telescopic cylinder according to one of claims 1 to 3, characterised in that the telescopic passage (1131,1232), which leads to the annular space (124, 124') of the second stage, is connected to the annular space (124,124') via a connecting line (1262) in the top plate (126) of the first stage.

5. Telescopic cylinder according to one of claims 1 t6 4, characterised in that the portion (1232) of the telescopic passage (1131, 1232), leading to the annular space (124, 124') of the second stage, is formed by a double tube (1231, 1232), which extends between the base (121) of the first stage and the top plate (126) of the first stage, the outer flow zone (1231 ) of said tube connecting the annular space (114) of the first stage to the interior (133) of the second stage via a connecting line (1212) in the base (121) of the first stage.

## Revendications

1. Vérin télescopique hydraulique à deux étages, avec deux pistons (12, 13) mobiles l'un dans l'autre et des espaces annulaires (114; 124, 124') entre les organes télescopiques individuels, avec une première conduite de milieu sous pression (21 ) raccordée à l'espace sous pression (113) du vérin (11) et avec une deuxième conduite de milieu sous pression (22) raccordée à l'espace annulaire (114) du premier étage, au-dessus du fond (121 ) du premier étage, avec une liaison (1211 ) constamment ouverte entre l'espace de pression de vérin (113) et l'espace de pression (123) situé dans le premier étage, ainsi qu'une liaison (1212, 1231 ) constamment ouverte entre l'espace annulaire (114) du premier étage et l'espace annulaire (133) du deuxième étage, caractérisé en ce que l'espace annulaire (133) du deuxième étage, qui forme conjointement avec le deuxième piston (13) un espace annulaire (124, 124') du deuxième étage qui se compose de zones partielles (124 et 124') reliées ensemble, et l'espace annulaire (124, 124') étant raccordé à une autre conduite de milieu sous pression (23) par l'intermédiaire d'un passage (1131, 1232) télescopique sortant du fond (111 ) du vérin (11 ) et s'étendant à travers le fond (121) du premier étage et le fond (131) du deuxième étage, jusqu'à la plaque de tête (126) du premier étage, et en ce que l'espace annulaire (114) du premier étage et l'espace annulaire (133) du deuxième étage sont de volume identique.

2. Vérin télescopique selon la revendication 1, caractérisé en ce que l'espace sous pression (123) du deuxième étage et l'espace annulaire (124, 124') du deuxième étage sont de surface sensiblement identique.

3. Vérin télescopique selon la revendication 1 ou 2, caractérisé en ce que l'espace annulaire (114) du premier étage et l'espace annulaire (133) du deuxième étage sont de surface identique.

4. Vérin télescopique selon l'une des revendications 1 à 3, caractérisé en ce que le passage télescopique (1131,1132) menant à l'espace annulaire (124,124') du deuxième étage est relié à l'espace annulaire (124, 124') par l'intermédiaire d'une conduite de liaison (1262) située dans la plaque de tête (126) du premier étage.

5. Vérin télescopique selon l'unedes revendications 1 à 4, caractérisé en ce que la pièce partielle (1232) du passage télescopique (1131,1232) allant vers l'espace annulaire (124, 124') du deuxième étage est formée par un tube double (1231, 1232) s'étendant entre le fond (121) du premier étage et la plaque de tête (126) du premier étage, tube dont la zone d'écoulement extérieure (1231 ) relie l'espace annulaire (114) du premier étage à l'espace annulaire (133) du deuxième étage par l'intermédiaire d'une conduite de liaison (1212) située dans le fond (1221) du premier étage.
